# EUROPÄISCHE PATENTSCHRIFT

(11) **EP 1 616 144 B1**
(45) Veröffentlichungstag und Bekanntmachung des Hinweises auf die Patenterteilung: **09.07.2008**
(21) Anmeldenummer: 04725936.1
(22) Anmeldetag: 06.04.2004
(51) Int. Cl.: F28F 21/06, F28F 9/02

(54) **Ladeluftkühler**
Charge air cooler
Refroidisseur d'air de suralimentation

(30) Priorität: 10.04.2003 DE 10316755
(43) Veröffentlichungstag der Anmeldung: 18.01.2006
(73) Patentinhaber: Behr GmbH & Co. KG, 70469 Stuttgart (DE)
(72) Erfinder: KÄMMLER, Georg, 70439 Stuttgart (DE)
(74) Vertreter: Grauel, Andreas
(86) Internationale Anmeldenummer: PCT/EP2004/003681
(87) Internationale Veröffentlichungsnummer: WO 2004/090457

(56) Entgegenhaltungen:
- EP-A- 0 280 107
- EP-A- 1 116 928
- FR-A- 2 614 980
- GB-A- 844 466
- US-A- 2 559 256
- US-A- 4 770 341
- US-A- 5 351 751

## Beschreibung

Die Erfindung betrifft einer Ladeluftkühler mit einem Sammelkasten aus Kunststoff für ein Kraftfahrzeug, gemäß dem Oberbegriff des Anspruchs 1.

Herkömmliche, spritzgegossene Kunststoff-Ladeluftkästen, die hohen Beanspruchungen, nämlich hohen Temperaturen und hohen Drücken, ausgesetzt sind, sind häufig in Bereichen mit besonders hohen Beanspruchungen mit Zugankern ausgestaltet, die eine Verbindung von einer zur anderen Wand des Ladeluftkastens bilden. Diese werden in der Regel bei der Herstellungsform berücksichtigt und gleich mit dem Ladeluftkasten aus dem gleichen Material spritzgegossen. Ein derartiger Ladeluftkasten lässt jedoch noch Wünsche offen.

So ist aus der EP 0 641 985 B1 ein Wärmetauscherbehälter mit mehreren getrennt vom Wärmetauscherbehälter ausgebildeten und in Vertiefungen, die sich zwischen gegenüberliegenden Wänden des Wärmetauscherbehälters erstrecken, nach der Fertigstellung des Wärmetauscherbehälters eingesetzte Versteifungsstreben bekannt. Hierbei ist jedoch die Herstellung relativ aufwändig, so dass auch ein solcher Wärmetauscherbehälter noch Wünsche offen lässt.

Aus der EP 0 280 107 ist ein Wasser-Luft-Kühler mit Kunststoffwasserkästen und einem auf den oberen Wasserkasten aufgesetzen Ausgleichsbehälter aus Kunststoff bekannt. Die Befestigung des Ausgleichsbehälters auf dem Wasserkasten erfolgt durch zueinander korrespondierend ausgebildete Verbindungszapfen mit Rasthaken und Ösen, die jeweils dem Ausgleichsbehälter und dem Wasserkasten zugeordnet sind.

Aus der GB 844,466 ist eine Wärmetauschervorrichtung bekannt. Die Wärmetauschervorrichtung weist ein Kopfelement mit einem Hohlkörper auf, wobei der Hohlkörper aus Metallguss oder aus miteinander verschweißten Stahlkomponenten ausgebildet ist.

Aus der US 5,351,751 ist ein Wärmetauschertank zur Verbindung mit einem Kopfteil und zumindest einer Zugstange bekannt.

Aus der FR 2 614 980 ist ein Sammelkasten aus Plastik für einen Wärmetauscher mit Rohren bekannt, der zumindest ein Brückenelement aufweist.

Aus der US 2,559,256 ist ein Wärmetauscher mit Verstärkungselementen bekannt. Der Wärmetauscher ist aus Gußeisen ausgebildet und weist Bolzen aus Stahl auf, die erwärmt und anschließend in Durchgänge eingesetzt und auf beiden Seiten mit Muttern versehen werden. Nach dem Aufschrauben der Muttern kühlen die Bolzen ab.

Es ist Aufgabe der Erfindung, einen verbesserten Ladeluftkühler zur Verfügung zu stellen.

Diese Aufgabe wird gelöst durch einen Ladeluftkühler mit den Merkmalen des Anspruchs 1. Vorteilhafte Ausgestaltungen sind Gegenstand der Unteransprüche.

Erfindungsgemäß weist der Zuganker, der einstückig mit dem Sammelkasten aus Kunststoff ausgebildet ist, einen durchgehenden, auf beiden Seiten offenen, Hohlraum auf. Dieser wird bevorzugt in einem Arbeitsgang mit der Herstellung des restlichen Sammelkastens hergestellt, insbesondere mittels Spritzgießen. Alternativ kann eine Einlage vorgesehen sein, die insbesondere vor dem Spritzgießen in das Werkzeug eingelegt wird. Prinzipiell ist es auch möglich den Zuganker in mitgespritzte Öffnungen einzuschieben und anschließend zu verschweißen, wodurch auch eine stoffschlüssige Verbindung möglich ist. Dabei dient der Hohlraum einer Temperierung, beispielsweise Kühlung des Zugankers, der unter Umständen hohen Temperaturen ausgesetzt ist.

Der Hohlraum ist in einer Zugrichtung des Zugankers durchgehend ausgebildet.

Besonders bevorzugt erfolgt eine Durchleitung eines Kühlmittels durch den Hohlraum, wobei es sich auch um Umgebungsluft handeln kann, da so die Material-Temperaturen in den am stärksten belasteten Bereichen gezielt abgesenkt werden können. Somit wird die oxidative Alterung des Kunststoffes verlangsamt, wodurch die Lebensdauer steigt. Ferner können auch billigere Kunststoffe verwendet werden oder aber die Verwendung von Kunststoffen anstelle von Aluminium wird in bestimmten Fällen überhaupt erst möglich. Vorzugsweise wird der Hohlraum durch ein in dem Zuganker angeordnetes Rohr gebildet, insbesondere mit einem im wesentlichen kreisförmigen oder ovalen Querschnitt. Dabei können auch mehrere dünne Röhrchen nebeneinander angeordnet sein, getrennt oder einstückig ausgebildet.

Ferner sind Einlagen im Zuganker möglich, z.B. Metalleinlegeteile, Metallbänder, Faserwerkstoff-Einlegeteile, Faserwerkstoff-Bänder und/oder Fasern, wobei es sich bei den Faserwerkstoffen beziehungsweise bei den Fasern insbesondere um Glas- oder Kohlefasern handelt. Diese Einlagen dienen sowohl der Verstärkung des Zugankers (z.B. Glasfasern) als auch der zusätzlichen Wärmeableitung (z.B. Kupferdrähte oder -folien). Vorzugsweise ist eine Ummantelung mit einem Kunststoff vorgesehen. Dies gilt insbesondere für die Variante, bei der der Zuganker nach dem Spritzgießen eingeschoben und verschweißt wird. Durch die Kunststoff-Ummantelung, die insbesondere aus einem Kunststoff-Material besteht, das sich mit dem Kunststoff-Material des Ladeluft- oder Kühlmittelkastens problemlos verbinden lässt, ist eine sehr gute, bevorzugt stoffschlüssige Verbindung der Kunststoff-Materialien möglich.

Im folgenden wird die Erfindung anhand dreier Ausführungsbeispiele im einzelnen erläutert.

Ein Sammelkasten des erfindungsgemäßen Ladeluftkühlers besteht aus mit Glasfasern verstärktem Polyamid mit Zugankern, die einen Einsatz aus einem Glasfaserband aufweisen. Zur Herstellung des Sammelkastens wird einem in Granulatform vorliegenden, mit Glasfasern versetzten Polyamid zur Beschleunigung der Kristallisation ein chemisches, exotherm oder endotherm wirkendes Treibmittel in Granulatform zugegeben, wobei das Treibmittel mit Polyäthylen ummantelt ist, die Granulate miteinander vermischt und einer Spritzgießmaschine zugeführt.

In einer Schnecke der Spritzgießmaschine erfolgt auf bekannte Weise eine Plastifizierung der Granulate zu einer Kunststoffmasse infolge von Wärme (240-290°C) und des Druckes. Diese plastische Kunststoffmasse wird in ein Spritzgusswerkzeug gefüllt, in das verstärkende Elemente, vorliegend rohrförmig angeordnete Glasfasern, die mit Polyamid ummantelt sind, an den Stellen, an denen Zuganker vorgesehen sind, automatisch eingelegt. Hierbei ist das verstärkende Element so stabil ausgebildet, dass der Hohlraum im Inneren während dem Spritzgießen nicht zerstört wird. Aufgrund hohen Temperaturen reagiert das Treibmittel unter Abgabe von Wärmeenergie unter Bildung von CO₂. Das Treibmittel bzw. das entstandene CO₂ bewirkt ein schnelleres Ausfüllen des Spritzgusswerkzeuges, da ein geringerer Volumenschwund der Kunststoffmasse beim Abkühlen auftritt, so dass keine oder nur eine minimale Menge plastifizierter Kunststoffmasse zum Ausgleich des Volumenschwunds nachgeschoben werden muss. Das eingespritzte Polyamid verbindet sich stoffschlüssig mit dem Polyamid der Glasfaserummantelung, so dass einstückig in den Sammelkasten integrierte Zuganker ausgebildet sind, die mit Glasfasern entsprechend den Anforderungen verstärkt sind.

Im Spritzgusswerkzeug verbleibt die Kunststoffmasse bis die Form ausgefüllt und eine gewisse Kristallisation und Relaxation erfolgt ist. Anschließend wird das Spritzgusswerkzeug geöffnet, der Sammelkasten entnommen und sofort ein Spannrahmen eingesetzt, um ein Einfallen des Sammelkastens zu verhindern. Gemäß diesem Verfahren hat der Sammelkasten bei der Entnahme eine Oberflächentemperatur von ca. 120°C. Dabei kann der Spannrahmen gekühlt werden.

Zur Weiterverarbeitung wird um einen Aluminium-Kastenboden eine Gummischnur-Dichtung gelegt, der Spannrahmen aus dem Kühlmittelkasten entfernt, möglichst schnell, d.h. innerhalb von ca. 30-60 Sekunden, der Kühlmittelkasten auf den Aluminium-Kastenboden mit Gummischnur-Dichtung gelegt und in einer Presse verpresst.

Gemäß einem zweiten Ausführungsbeispiel werden für einen Ladeluftkasten dünne Metallröhrchen, die zur Verstärkung und Kühlung der Zuganker vorgesehen sind, in das Spritzgusswerkzeug eingelegt und eingegossen, wobei die Enden der Metallröhrchen aus der Form ragen, so dass später ein Anschließen an einen Kühlmittelkreislauf möglich ist. Der Kühlmittelkühler ist in der Regel nahe dem Ladeluftkasten angeordnet und daher sind nur geringe Änderungen für einen bereichsweise, das heißt im Bereich der Zuganker, gekühlten Ladeluftkasten erforderlich.

Gemäß einem dritten Ausführungsbeispiel wird der Zuganker mitsamt durchgehendem Hohlraum direkt in einem Arbeitsgang gespritzt, ohne dass Einlagen vorgesehen sind.

Ausführungsbeispiele der Erfindung werden anhand einer Zeichnung näher beschrieben. Darin zeigen:
- Fig. 1: eine perspektivische Darstellung eines Wärmeübertragers,
- Fig. 2: einen teilweisen Schnitt durch einen Sammelkasten und
- Fig. 3: einen Schnitt durch einen Sammelkasten.

Die Figur 1 zeigt einen Ladeluftkühler 1 mit einem Rohr-Rippen-Block 2 bei welchem die einzelnen nicht dargestellten Rohre mit dazwischen angeordneten Wellrippen verbunden, wie beispielsweise verlötet, sind. Seitlich des Rohr-Rippen-Blocks 2 sind Seitenteile 3,4 angeordnet. Die Rohre des Rohr-Rippen-Blocks 2 sind mit Sammelkästen 5,6 fluidverbunden, so daß das in den einen Sammelkasten 5 über den Stutzen 7 einströmende Ladeluft durch einen Teil der Rohre des Rohr-Rippen-Blocks zu dem zweiten Sammelkasten 6 strömt und von dort über einen weiteren Teil der Rohre zurück zu dem ersten Sammelkasten strömt und von dort durch den Stutzen ausströmen kann.

Die Figur 2 zeigt einen Schnitt durch einen Sammelkasten 5 mit einem Rohrboden 5a und einem Deckel 5b. Im Bereich der glockenförmigen Kontur ist ein Stutzen 7,8 angeordnet, der jedoch in dieser Darstellung nicht sichtbar ist. Zwischen einer vorderen Wand des Deckels des Sammelkastens und einer rückwärtigen Wand des Deckels des Sammelkastens ist ein Zuganker 10 angeordnet. Dieser Zuganker ist hohl ausgebildet.

Die Figur 3 zeigt einen Sammelkasten im Bereich des Stutzens 7 im Schnitt. Dabei ist der Rohrboden 5a und der Zuganker 10 zu erkennen.

## Patentansprüche

1. Ladeluftkühler für ein Kraftfahrzeug mit Wärmeübertragungsrohren, die in zumindest einen Sammelkasten münden, wobei der Sammelkasten, aus Kunststoff besteht und mindestens einen Zuganker aufweist, der im Bereich eines Stutzens (7, 8) des zumindest einen Sammelkastens angeordnet, in den Sammelkasten integriert und mit diesem einstückig ausgebildet ist,
**dadurch gekennzeichnet, dass**
der Zuganker mindestens einen in einer Zugrichtung des Zugankers durchgehenden Hohlraum zur Kühlung des Zugankers aufweist und der Hohlraum an zwei gegenüberliegenden Seiten des Zugankers offen ist.

2. Ladeluftkühler nach Anspruch 1, **dadurch gekennzeichnet, dass** zumindest eine Einlage im Zuganker vorgesehen ist, die den Hohlraum definiert.

3. Ladeluftkühler nach Anspruch 2, **dadurch gekennzeichnet, dass** zumindest eine Einlage ein Rohr ist.

4. Ladeluftkühler nach einem Ansprüche 2 oder 3-4, **dadurch gekennzeichnet, dass** eine Ummantelung einer Einlage mit einem Kunststoff vorgesehen ist.

5. Ladeluftkühler nach einem der vorhergehenden Ansprüche, **dadurch gekennzeichnet, dass** der Hohlraum von einem Fluid durchströmbar ausgebildet ist.

6. Ladeluftkühler nach Anspruch 5, **dadurch gekennzeichnet, dass** auf einer oder beiden Seiten des Hohlraums Anschlüsse für eine Fluidzuleitung und eine Fluidableitung vorgesehen sind.

## Claims

1. Supercharge air cooler for a motor vehicle with heat transfer tubes that open into at least one collector box, the collector box being made of plastic and comprising at least one tie-bar arranged in the area of a connector (7, 8) of the at least one collector box, integrated in the collector box and made as one piece therewith,
**characterised in that**
the tie-bar has in a tension direction of the tie-bar at least one through-going hollow space for the cooling of the tie-bar and the said hollow space is open on two opposite sides of the tie-bar.

2. Supercharge air cooler according to Claim 1, **characterised in that** at least one insert is provided in the tie-bar, which defines the hollow space.

3. Supercharge air cooler according to Claim 2, **characterised in that** at least one insert is a tube.

4. Supercharge air cooler according to Claims 2 or 3, **characterised in that** a sheathing of an insert is provided with a plastic.

5. Supercharge air cooler according to any of the preceding claims, **characterised in that** the hollow space is made so that a fluid can flow though it.

6. Supercharge air cooler according to Claim 5, **characterised in that** a fluid inlet connection and a fluid outlet connection are provided on one or both sides of the hollow space.

## Revendications

1. Refroidisseur d'air de suralimentation pour un véhicule automobile, comprenant des tubes de transfert de chaleur qui débouchent dans au moins un bac collecteur, le bac collecteur étant en matière plastique et présentant au moins une tige d'ancrage qui est disposée dans la zone d'une tubulure (7, 8) du bac collecteur au moins au nombre de un, et intégrée au bac collecteur en formant une seule et même pièce avec celui-ci,
**caractérisé en ce que** la tige d'ancrage présente au moins un espace creux continu dans une direction de traction de la tige d'ancrage et servant au refroidissement de la tige d'ancrage, et l'espace creux est ouvert au niveau de deux côtés opposés de la tige d'ancrage.

2. Refroidisseur d'air de suralimentation selon la revendication 1, **caractérisé en ce qu'**il est prévu, dans la tige d'ancrage, au moins un élément intercalaire qui définit l'espace creux.

3. Refroidisseur d'air de suralimentation selon la revendication 2, **caractérisé en ce qu'**au moins un élément intercalaire est un tube.

4. Refroidisseur d'air de suralimentation selon 1a revendication 2 ou 3, **caractérisé en ce qu'**il est prévu une enveloppe d'un élément intercalaire, réalisée dans une matière plastique.

5. Refroidisseur d'air de suralimentation selon l'une quelconque des revendications précédentes, **caractérisé en ce que** l'espace creux est configuré en pouvant être traversé par un fluide.

6. Refroidisseur d'air de suralimentation selon la revendication 5, **caractérisé en ce qu'**il est prévu, sur un côté ou sur les deux côtés de l'espace creux, des raccordements pour une alimentation en fluide et pour une évacuation du fluide.
